# EUROPÄISCHE PATENTSCHRIFT

(11) **EP 0 916 286 B1**
(45) Veröffentlichungstag und Bekanntmachung des Hinweises auf die Patenterteilung: **02.07.2003**
(21) Anmeldenummer: 98890319.1
(22) Anmeldetag: 30.10.1998
(51) Int. Cl.: A47B 88/00

(54) **Schublade**
Drawer
Tiroir

(30) Priorität: 07.11.1997 AT 188197
(43) Veröffentlichungstag der Anmeldung: 19.05.1999
(73) Patentinhaber: ALFIT AKTIENGESELLSCHAFT, A-6840 Götzis (AT)
(72) Erfinder: Fleisch, Walter, 6890 Lustenau (AT)
(74) Vertreter: Hübscher, Gerhard, Dipl.-Ing.

(56) Entgegenhaltungen:
- EP-A- 0 289 866
- EP-A- 0 761 131

## Beschreibung

Die Erfindung bezieht sich auf eine Schublade mit einer an seitlichen, metallischen Zargen befestigbaren Frontblende und mit einer an der Frontblende vorgesehenen, gegen die Zarge vorragenden Halterung, die aus einer Tragplatte und einer in Längsrichtung der Zarge gegenüber der Tragplatte zugfest abstützbaren Andrückplatte besteht, zwischen denen die Zarge mit Hilfe einer die Zarge in einem frontseitig offenen Einführschlitz durchsetzenden Klemmschraube festklemmbar ist, wobei die Halterung einerseits einen der Klemmschraube in Zargenlängsrichtung vorgeordneten Stellexzenter, der sich der Höhe nach im in Zargenlängsrichtung verlaufenden Abschnitt des Einführschlitzes abstützt, und anderseits einen eine geneigte Anlauffläche sowie einen Rastanschlag aufweist, der einen quer zur Zargenlängsrichtung verlaufenden Sperranschlag hintergreift, der aus dem der Frontseite zugekehrten Rand einer sich quer zur Zargenlängsrichtung erstreckenden Erweiterung des Einführschlitzes besteht.

Zur Befestigung der Frontblende einer Schublade an einer metallischen Zarge der Schublade ist es beispielsweise bekannt (AT 391 253 B), an der Frontblende eine gegen die Zarge vorstehende Halterung zu befestigen, die aus einer Tragplatte und einer Andrückplatte besteht, zwischen der und der Tragplatte die Zarge festgeklemmt werden kann. Zu diesem Zweck ist in der Tragplatte eine Gewindebohrung für eine Klemmschraube vorgesehen, die die Andrückplatte durchsetzt. Da die Zarge mit einem frontseitig offenen, hakenartig verlaufenden Einführschlitz versehen ist, kann die Halterung der Frontblende über die Klemmschraube in den Einführschlitz der Zarge so eingehängt werden, daß die Trag- und die Andrückplatte zu beiden Seiten der Zarge zu liegen kommen. Die Andrückplatte bildet mit einem quer zur Zargenlängsrichtung verlaufenden, unter einem stumpfen Winkel gegen die Zarge hin abgewinkelten Rand einen Rastanschlag, der einen aus der Zarge ausgeformten, gegen die Andrückplatte vorragenden Sperranschlag übergreift, so daß beim Anziehen der Klemmschraube die Andrückplatte zufolge der durch den abgewinkelten Rand gebildeten Anlauffläche in Zargenlängsrichtung gegen den Sperranschlag mit der Wirkung gezogen wird, daß sich die Halterung spielfrei an die frontseitige Stirnfläche der Zarge anlegt. Zur Höheneinstellung der Frontblende ist die Andrückplatte der Halterung mit einem Stellexzenter versehen, der sich der Höhe nach auf einem durch eine ausgebogene Lasche der Zarge gebildeten Stützanschlag abstützt. Ist die gewünschte Höhenlage der Frontblende gegenüber der Zarge mit Hilfe des Stellexzenters festgelegt, so kann die Zarge durch ein Anziehen der Klemmschraube zwischen der Trag- und der Andrückplatte in der beschriebenen Weise festgeklemmt werden. Nachteilig bei dieser bekannten Konstruktion ist vor allem, daß die Zarge durch ausgebogene Laschen neben dem Einführschlitz mit Stütz- und Sperranschlägen versehen werden muß, was den Herstellungsaufwand für die Zarge erheblich vergrößert.

Zur Höhenverstellung der Frontblende einer Schublade ist es außerdem bekannt (EP 0 761 131 A2), einen Stellexzenter vorzusehen, der sich am unteren Rand des sich in Längsrichtung der Zarge erstreckenden Abschnittes eines Einführschlitzes abstützt. Dieser Einführschlitz weist eine sich quer zur Zargenlängsrichtung erstreckende Erweiterung auf, deren frontseitiger Rand einen Sperranschlag für einen in den Einführschlitz ragenden Gewindeansatz zur Aufnahme der Klemmschraube bildet. Der Gewindeansatz muß folglich der Höhe nach gegenüber dem Stellexzenter versetzt angeordnet werden, um die Halterung der Frontblende in den Einführschlitz einhängen zu können. Dies ist aber nur dann möglich, wenn der Einführschlitz im Bereich seines horizontalen Abschnittes um die Eingriffslänge des Gewindeansatzes in die hakenartige Erweiterung des Einführschlitzes verbreitert ist, weil sonst der Exzenter nicht in den Einführschlitz eingeführt bzw. eingehängt werden kann. Die Erweiterung des horizontalen Einführschlitzes macht ein ungewolltes Ausheben der Frontblende möglich, wenn die Klemmschraube nicht fest angezogen ist. Dazu kommt, daß die zum spielfreien Anlegen des Gewindeansatzes am Rand der Erweiterung des Einführschlitzes erforderliche Anlauffläche an der Tragplatte vorgesehen ist, was eine aufwendige Konstruktion mit sich bringt, weil mit dieser Anlauffläche die Beilagscheibe der Klemmschraube zusammenwirkt. Die von der Tragplatte ansteigende Anlauffläche vergrößert außerdem die Bautiefe.

Der Erfindung liegt somit die Aufgabe zugrunde, eine Schublade der eingangs geschilderten Art hinsichtlich der Befestigung der Frontblende mit einfachen konstruktiven Mitteln so auszubilden, daß ein ungewolltes Ausheben der Frontblende ausgeschlossen werden kann.

Die Erfindung löst die gestellte Aufgabe dadurch, daß der Stellexzenter und die Klemmschraube im Höhenbereich des in Zargenlängsrichtung verlaufenden Abschnittes des Einführuschlitzes in Zargenlängsrichtung hintereinander angeordnet sind und daß der Rastanschlag die mit dem frontseitigen Rand der Erweiterung des Einführschlitzes zusammenwirkende Anlauffläche bildet.

Da der Stellexzenter und die Klemmschrauben in Zargenlängsrichtung hintereinander angeordnet sind, bedarf es keiner Erweiterung des Einführschlitzes im Bereich seines horizontalen Abschnittes, was ein ungewolltes Ausheben der Frontblende auch bei gelockerter Klemmschraube ausschließt. Der Umstand, daß der Rastanschlag die mit dem frontseitigen Rand der Erweiterung des Einführschlitzes zusammenwirkende Anlauffläche bildet, bringt außerdem eine geringe Bautiefe mit sich, weil die Abstützung des Rastanschlages nicht seitlich neben der Zargenseitenfläche erfolgt.

Besonders stabile Konstruktionsverhältnisse ergeben sich, wenn die Tragplatte aus einem abgewinkelten Teil eines Befestigungsflansches für die Frontblende besteht, in den die den Rastanschlag bildende Andrückplatte hakenartig einhängbar ist. Durch das hakenartige Einhängen der Andrückplatte in den mit der Tragplatte einstückig verbundenen Befestigungsflansch wird die Andrückplatte zusätzlich gegenüber der Tragplatte abgestützt, so daß beim Anziehen der Klemmschraube die Andrückplatte um die durch die Einhängung gebildete zusätzliche Lagersteile auf dem Befestigungsflansch gegen die Zarge verschwenkt wird, bis sich über den in der Erweiterung des Einführschlitzes abstützenden Rastanschlag eine kippsichere formschlüssige Verbindung zwischen der Halterung und der Zarge ergibt. Diese Verbindung ist erheblich belastungsfähiger als eine Verbindung, bei der die Andrückplatte lediglich über die Klemmschraube an der Tragplatte abgestützt ist.

Wird die in den Befestigungsflansch eingehängte Andrückplatte unter einer Vorspannung gegen die Tragplatte verschwenkt, bewirkt diese Vorspannung beim Lösen der Klemmschraube ein Abstellen der Andrückplatte von der Zarge, was das Abziehen der Halterung der Frontblende von der Zarge bzw. das Aufstecken der Halterung auf die Zarge merklich erleichtert. Eine andere Möglichkeit zum Ausschwenken der Andrückplatte beim Lösen der Klemmschraube ergibt sich dadurch, daß die Klemmschraube einen Mitnehmeranschlag für die in den Befestigungsflansch eingehängte Andrückplatte auf der dem Klemmschraubenkopf abgekehrten Seite der Andrückplatte aufweist, so daß dieser Mitnehmeranschlag die Andrückplatte von der Tragplatte wegdrückt, wenn die Klemmschraube gelöst wird. Als Mitnehmeranschlag kann eine Kunststoffscheibe dienen, die klemmend vom Schraubenschaft durchsetzt und daher mitgedreht und nicht auf dem Schraubenschaft schraubverstellt wird

Der Rastanschlag der Halterung kann unterschiedlich ausgebildet sein, weil es lediglich darauf ankommt, den durch die Erweiterung des Einführschlitzes in der Zarge gebildeten Sperranschlag mit einer entsprechend geneigten Anlauffläche zu hintergreifen. Besonders einfache Konstruktionsverhältnisse ergeben sich allerdings, wenn der Rastanschlag aus einem gegen die Tragplatte vorragenden, aus der Andrückplatte ausgeprägten Keilstück besteht, dessen dem Sperranschlag zugekehrte Keilfläche beim Anziehen der Klemmschraube gegen den Sperranschlag gedrückt wird. Die Andrückplatte kann zusammen mit den Einhängehaken für den Befestigungsflansch vergleichsweise einfach gefertigt werden, insbesondere wenn die Tragplatte die Gewindebohrung für die Klemmschraube aufweist und den Stellexzenter trägt, der in diesem Fall durch eine Druchtrittsöffnung in der Andrückplatte zu verstellen ist.

In der Zeichnung ist der Erfindungsgegenstand beispielsweise dargestellt. Es zeigen
- Fig. 1: eine erfindungsgemäße Schublade ausschnittsweise im Bereich der an einer Metallzarge befestigten Frontblende in einer zum Teil aufgerissenen Seitenansicht und
- Fig. 2: einen Schnitt nach der Linie II-II der Fig. 1 in einem größeren Maßstab.

Gemäß dem in den Fig. 1 und 2 dargestellten Ausführungsbeispiel einer erfindungsgemäßen Vorrichtung zum Befestigen der Frontblende 1 an einer metallischen Zarge 2 einer Schublade wird an der Frontblende 1 eine gegen die Zarge 2 vorragende Halterung 3 befestigt, die aus einer Tragplatte 4 und einer dieser Tragplatte 4 gegenüberliegenden Andrückplatte 5 besteht, zwischen welchen Platten 4, 5 die Zarge 2 festgeklemmt wird, und zwar mit Hilfe einer Klemmschraube 6, die die Andrückplatte 5 in einer Durchtrittsöffnung 7 durchsetzt und in einen Gewindestutzen 8 der Tragplatte 4 eingeschraubt ist. Die Tragplatte 4 selbst ist als abgewinkelter Teil eines Befestigungsflansches 9 für die Frontblende 1 ausgebildet, der die Zarge 2 frontseitig übergreift und auf der der Tragplatte 4 gegenüberliegenden Seite der Zarge 2 ausgestanzte und hakenartig ausgebogene Laschen 10 zum Einhaken der Andrückplatte 5 aufweist, die zu diesem Zweck mit über den Plattenrand vorragenden Einhängehaken 11 versehen ist, wie dies insbesondere der Fig. 2 entnommen werden kann.

Die Zarge 2 bildet einen frontseitigen Einführschlitz 12, für die in den Gewindestutzen 8 eingeschraubte Klemmschraube 6. Dieser in Zargenlängsrichtung verlaufende Einführschlitz 12 weist eine Erweiterung 13 quer zur Längsrichtung der Zarge 2 auf. Der frontseitige Rand dieser Erweiterung 13 ergibt einen Sperranschlag 14 für einen auf der Andrückplatte 5 vorgesehenen Rastanschlag 15, der aus einem aus der Andrückplatte 5 ausgeformten, gegen die Tragplatte 4 vorragenden Keilstück 16 besteht. Da die eine der beiden Keilflächen des Keilstückes 16 eine Anlauffläche 17 für den Sperranschlag 14 der Zarge 2 bildet, wird nach dem Aufstecken der Halterung 3 auf die Zarge 2 durch ein Einführen der Klemmschraube 6 bzw. des Gewindestutzens 8 in den Einführschlitz 12 und einem anschließenden Anziehen der Klemmschraube 6 der Befestigungsflansch 9 über die sich am Sperranschlag 14 abstützende Anlauffläche 17 des Rastanschlages 15 gegen die Stirnseite der Zarge 2 gezogen, weil sich über die in die Laschen 10 eingehängten Einhängehaken 11 zwischen dem Befestigungsflansch 9 und der Andrückplatte 5 eine formschlüssige Zugverbindung einstellt. Beim Festklemmen der Zarge 2 zwischen der Tragplatte 4 und der Andrückplatte 5 wird somit zwangsläufig eine stabile, spielfreie und formschlüssige Verbindung zwischen der Halterung 3 und der Zarge 2 sichergestellt

Um das Aufstecken der Halterung 3 auf die Zarge 2 bzw. das Lösen der Halterung 3 von der Zarge 2 nicht durch den gegen die Tragplatte 4 vorragenden Rastanschlag 15 zu erschweren, kann das Einhängen der Andrückplatte 5 in den Befestigungsflansch 9 unter einer Vorspannung erfolgen, die ein Abstehen der Andrückplatte 5 unter einem spitzen Winkel bedingt, wie dies in der Fig. 2 strichpunktiert angedeutet ist. Beim Anziehen der Klemmschraube 6 wird zufolge dieser Maßnahme die Andrückplatte 5 zunächst um die hakenartigen Laschen 10 gegen die Zarge 2 verschwenkt, bis das Keilstück 16 den Sperranschlag 14 entsprechend hintergreift. Die damit verbundene Vorspannung der Andrückplatte 5 bewirkt, daß beim Lösen der Klemmschraube 6 die Andrückplatte 5 wieder in die strichpunktierte Ausgangsstellung zurückschwenkt, so daß der Sperranschlag 14 der Zarge durch den Rastanschlag 15 freigegeben wird.

Die Höhenlage der Halterung 3 gegenüber der Zarge 2 wird durch einen Stellexzenter 18 bestimmt, der in der Tragplatte 4 gelagert ist und beim Aufstecken der Halterung 3 auf die Zarge 2 in den Einführschlitz 12 eingreift, so daß der Einführschlitz 12 mit seinem unteren Rand 19 einen Stützanschlag für den Stellexzenter 18 bildet. Wird demnach der Stellexzenter 18 über einen durch eine Durchtrittsöffnung 20 in der Andrückplatte 5 zugänglichen Stellkopf 21 mit Hilfe eines Schraubenziehers verstellt, so kann die Frontblende 1 der Höhe nach gegenüber der Zarge 2 eingestellt werden, was selbstverständlich nur bei gelockerter Klemmschraube 6 möglich ist. Zur Fixierung der eingestellten Höhenlage der Frontblende 1 ist dann wieder die Klemmschraube 6 anzuziehen.

## Patentansprüche

1. Schublade mit einer an seitlichen, metallischen Zargen (2) befestigbaren Frontblende (1) und mit einer an der Frontblende (1) vorgesehenen, gegen die jeweilige Zarge (2) vorragenden Halterung (3), die aus einer Tragplatte (4) und einer in Längsrichtung der Zarge gegenüber der Tragplatte (4) zugfest abstützbaren Andrückplatte (5) besteht, zwischen denen die Zarge (2) mit Hilfe einer die Zarge (2) in einem frontseitig offenen Einführschlitz (12) durchsetzenden Klemmschraube (6) festklemmbar ist, wobei die Halterung (3) einerseits einen der Klemmschraube (6) in Zargenlängsrichtung vorgeordneten Stellexzenter (18), der sich der Höhe nach im in Zargenlängsrichtung verlaufenden Abschnitt des Einführschlitzes (12) abstützt, und anderseits eine geneigte Anlauffläche (17) sowie einen Rastanschlag (15) aufweist, der einen quer zur Zargenlängsrichtung verlaufenden Sperranschlag (14) hintergreift, der aus dem der Frontseite zugekehrten Rand einer sich quer zur Zargenlängsrichtung erstreckenden Erweiterung (13) des Einführschlitzes (12) besteht, **dadurch gekennzeichnet, daß** der Stellexzenter (18) und die Klemmschraube (6) im Höhenbereich des in Zargenlängsrichtung verlaufenden Abschnittes des Einführschlitzes (12) in Zargenlängsrichtung hintereinander angeordnet sind und daß der Rastanschlag (15) die mit dem frontseitigen Rand der Erweiterung (13) des Einführschlitzes (12) zusammenwirkende Anlauffläche (17) bildet.

2. Schublade nach Anspruch 1, **dadurch gekennzeichnet, daß** die Tragplatte (4) aus einem abgewinkelten Teil eines Befestigungsflansches (9) für die Frontblende (1) besteht, in den die den Rastanschlag (15) bildende Andrückplatte (5) hakenartig einhängbar ist.

3. Schublade nach Anspruch 2, **dadurch gekennzeichnet, daß** die in den Befestigungsflansch (9) eingehängte Andrückplatte (5) unter einer Vorspannung gegen die Tragplatte (4) verschwenkbar ist.

4. Schublade nach Anspruch 2, **dadurch gekennzeichnet, daß** die Klemmschraube (6) einen Mitnehmeranschlag für die in den Befestigungsflansch (9) eingehängte Andrückplatte (5) auf der dem Klemmschraubenkopf abgekehrten Seite der Andrückplatte (5) aufweist.

5. Schublade nach einem der Ansprüche 1 bis 4, **dadurch gekennzeichnet, daß** der Rastanschlag (15) aus einem gegen die Tragplatte (4) vorragenden, aus der Andrückplatte (5) ausgeprägten Keilstück (16) besteht.

6. Schublade nach einem der Ansprüche 2 bis 5, **dadurch gekennzeichnet, daß** in der mit einer Gewindebohrung für die Klemmschraube (6) vesehenen Tragplatte (4) der durch eine Durchtrittsöffnung (20) in der Andrückplatte (5) betätigbare Stellexzenter (18) gelagert ist.

## Claims

1. A drawer with a front panel (1) adapted to be fixed to lateral metal frames (2), and with a mounting (3) which is provided on the front panel (1) and projects against the respective frame (2) and consists of a support plate (4) and a pressure application plate (5) which is supportable so as to be resistant to tension in the longitudinal direction of the frame with respect to the support plate (4), the frame (2) being clampable between the support plate (4) and the pressure application plate (5) by means of a clamping screw (6) extending through the frame (2) in an entry slot (12) open at the front, the mounting (3) having, on the one hand, an adjusting eccentric (18) which is disposed in front of the clamping screw (6) in the longitudinal direction of the frame and which is supported height-wise in that portion of the entry slot (12) which extends in the longitudinal direction of the frame, and, on the other hand, an inclined guide surface (17) and a catch stop (15) which engages behind a locking stop (14) which extends transversely of the longitudinal direction of the frame and which consists of the edge, facing the front side, of a widened portion (13) extending in the entry slot (12) transversely of the longitudinal direction of the frame, **characterised in that** the adjusting eccentric (18) and the clamping screw (6) are disposed one behind the other in the longitudinal direction of the frame **in that** region of the height of the portion of the entry slot (12) which extends in the longitudinal direction of the frame, and **in that** the catch stop (15) forms the guide surface (17) co-operating with the front edge of the widened portion (13 of the entry slot (12).

2. A drawer according to claim 1, **characterised in that** the support plate (4) consists of a bent part of a fixing flange (9) for the front panel (1), into which the pressure application plate (5) forming the catch stop (15) is adapted to engage hook-fashion.

3. A drawer according to claim 2, **characterised in that** the pressure application plate (5) engaged in the fixing flange (9) is pivotable against the support plate (4) with prestressing.

4. A drawer according to claim 2, **characterised in that** the clamping screw (6) comprises a driver stop for the pressure application plate (5) engaged in the fixing flange (9), on that side of the pressure application plate (5) which is remote from the clamping screw head.

5. A drawer according to any one of claims 1 to 4, **characterised in that** the catch stop (15) consists of a wedge member (16) which projects towards the support plate (4) and which is stamped out of the pressure application plate (5).

6. A drawer according to any one of claims 2 to 5, **characterised in that** the adjusting eccentric (16) which is adapted to be actuated through a passage aperture (20) in the pressure application plate (5) is mounted in the support plate (4), which is provided with a screwthreaded bore for the clamping screw (6).

## Revendications

1. Tiroir avec un panneau avant (1), susceptible d'être fixé à une paroi latérale (2) métallique, et avec une fixation (3) prévue sur le panneau avant (1), faisant saillie vers la paroi (2) respective, formée d'une plaque support (4) et d'une plaque de pressage (5) susceptible de prendre appui, en offrant une rigidité en traction, dans la direction longitudinale de la paroi par rapport à la plaque support (4), plaques entre lesquelles la paroi (2) peut être bloquée par serrage à l'aide d'une vis de serrage (6) traversant la paroi (2) en une fente d'insertion (12) ouverte côté avant, la fixation (3), d'une part, présentant un excentrique de réglage (18) placé devant la vis de serrage (6) dans la direction longitudinale de la paroi, excentrique prenant appui, selon la hauteur, dans un tronçon, s'étendant dans la direction longitudinale de la paroi, de la fente d'insertion et présentant, d'autre part, une face de franchissement (17) inclinée ainsi qu'une butée d'encliquetage (15), qui saisit par l'arrière une butée de blocage (14) s'étendant transversalement par rapport à la direction longitudinale de la paroi, butée de blocage formée du bord, tourné vers la face avant, d'un élargissement (13), s'étendant transversalement par rapport à la direction longitudinale de paroi, de la fente d'insertion (12), **caractérisé en ce que** l'excentrique de réglage (18) et la vis de serrage (6) sont disposés l'un derrière l'autre dans la zone de hauteur du tronçon, s'étendant dans la direction longitudinale de paroi, de la fente d'insertion (12), et **en ce que** la butée d'encliquetage (15) forme la surface de franchissement (17) coopérant avec le bord avant de l'élargissement (13) de la fente d'insertion (12).

2. Tiroir selon la revendication 1, **caractérisé en ce que** la plaque support (4) est formée d'une partie coudée d'un rebord de fixation (9) pour le panneau avant (1), dans lequel la plaque de pressage (5), formant la butée d'encliquetage (15), peut être suspendue à la façon d'un crochet.

3. Tiroir selon la revendication 2, **caractérisé en ce que** la plaque de pressage (5) suspendue dans le rebord de fixation (9) est susceptible de pivoter pour se placer contre la plaque support (4), sous l'effet d'une précontrainte.

4. Tiroir selon la revendication 2, **caractérisé en ce que** la vis de serrage (6) présente, sur le côté opposé à la tête de vis de serrage, de la plaque de pressage (5), une butée d'entraînement pour la plaquette de pressage (5) suspendue dans le rebord de fixation (9).

5. Tiroir selon l'une des revendications 1 à 4, **caractérisé en ce que** la butée d'encliquetage (15) est formée d'une pièce en coin (16), faisant saillie vers la plaque support (4) et façonnée tridimensionnellement à partir de la plaque de pressage (5).

6. Tiroir selon l'une des revendications 2 à 5, **caractérisé en ce que** l'excentrique de réglage (18) actionnable en passant par une ouverture de passage (20) ménagée dans la plaque de pressage (5) est monté dans la plaque support (4) munie d'un taraudage pour la vis de serrage (6).
